# FASCICULE DE BREVET EUROPEEN

(11) **EP 0 181 242 B1**
(45) Date de publication et mention de la délivrance du brevet: **08.06.1988**
(21) Numéro de dépôt: 85401938.7
(22) Date de dépôt: 04.10.1985
(51) Int. Cl.: F02M 69/00

(54) **Régulateur de pression d'essence**
Benzindruckregler
Petrol pressure regulator

(30) Priorité: 09.11.1984 FR 8417061
(43) Date de publication de la demande: 14.05.1986
(73) Titulaire: DUCELLIER ET CIE, F-94000 Creteil (FR)
(72) Inventeur: Pierret, Jean-Marie, F-75012 Paris (FR)

(56) Documents cités:
- FR-A- 2 276 468
- US-A- 2 147 850
- US-A- 4 231 347
- US-A- 4 359 031

## Description

La présente invention concerne un régulateur de pression d'essence pour l'alimentation d'un moteur à combustion interne de véhicule automobile plus particulièrement pour moteur du type dit à injection monopoint.

Il est connu de réguler cette pression d'essence en tenant compte de la variation de pression existant en plusieurs points de la tubulure du moteur, et notamment au niveau du papillon d'admission d'air en amont et en aval de celui-ci. Ces pressions sont appliquées à un régulateur de pression d'essence constitué par des membranes délimitant des chambres dans un boîtier, et reliées entre elles mécaniquement. Il est connu, notamment par la demande de brevet français n° 2 276 468, de les relier rigidement ce qui pose des problèmes d'industrialisation par une difficulté de montage des différentes parties du boîtier. Il est aussi connu d'effectuer la liaison par contact ponctuel ce qui ne permet pas d'assurer un parallélisme satisfaisant des membranes entre elles et leur positionnement correct par rapport au boîtier et conséquemment peut entraîner une imprécision dans le fonctionnement du régulateur.

Le brevet US-A- 4 231 347 fait état d'un régulateur de pression d'essence constitué d'un boîtier séparé en deux chambres par l'intermédiaire d'une membrane souple. Cette membrane souple porte une cuvette apte à venir en contact avec une buse afin de l'obturer, par l'intermédiaire d'un doigt, qui dans la chambre supérieure, prend appui sur la cuvette, la cuvette translate axialement grâce à la membrane souple qui la supporte, et vient obturer la buse dans la deuxième chambre.

Ce dispositif, bien que donnant des résultats satisfaisants, est de conception complexe, grèvant le prix de revient d'un tel régulateur de pression d'essence.

La présente invention a pour but de remédier à ces inconvénients et concerne à cet effet un régulateur de pression d'essence de l'alimentation d'un moteur à combustion interne de véhicule automobile du type commandé à partir des variations de pression existantes en différents points de la tubulure du moteur et constitué d'un boîtier dans lequel sont réalisées plusieurs chambres séparées par des membranes souples rigidifiées en leur partie centrale par des coupelles reliées entre elles et dont une première membrane est solidaire d'un clapet dont elle commande le déplacement par rapport à l'ouverture d'une buse débouchant dans une des chambres, les membranes étant maintenues parallèles entre elles au moyen d'entretoises disposées pendant le montage du régulateur lors du sertissage du boîtier, dans deux des chambres consécutives, chaque entretoise prenant appui de part et d'autre de la chambre la contenant contre la coupelle de rigidification des membranes délimitant lesdites chambres, régulateur caractérisé en ce que les entretoises disposées dans les deux chambres consécutives sont constituées par les coupelles elles-mêmes, dont les extrémités libres viennent en appui contre la coupelle leur faisant face et solidaire d'une deuxième membrane definissant l'autre cloison de la chambre considérée, des picots de positionnement des coupelles-entretoises étant disposés sur cette coupelle leur faisant face.

La description qui va suivre en regard des figures annexées fera mieux comprendre comment l'invention peut être réalisée.

La figure 1 représente en coupe un régulateur de pression conforme à l'invention disposé dans un circuit schématisé de l'alimentation d'essence d'un moteur à combustion interne pour véhicule automobile.

La figure 2 représente en vue agrandie la partie A encerclée de la figure 1 dans une des positions possibles de fonctionnement du régulateur de pression.

La figure 3 représente en vue agrandie la partie A dans une autre position de fonctionnement du régulateur.

Le dispositif représenté à la figure 1 concerne plus particulièrement un moteur à injection du type dit "monopoint". Pour cela un injecteur 25 est positionné en amont du papillon 24 et est alimenté à partir d'un réservoir 21 à travers une pompe P. Un régulateur de pression d'essence 1 complète le circuit d'alimentation d'essence et régule la pression d'essence appliquée à l'injecteur 25, au moyen du déplacement d'un clapet 9 qui assure l'ouverture ou la fermeture d'une buse 10 de retour d'essence vers le réservoir 21.

Ce clapet 9 est commandé par le déplacement d'une membrane souple 6 d'au moins une chambre soumise à la variation de pression en un point du moteur.

Dans un tel dispositif d'injection le débit d'essence est fonction de la pression manifold Pm mais indépendant de la pression Ps régnant à la sortie de l'injecteur 25 dans la tubulure d'admission en amont du papillon 24.

Or la pression Ps, surtout dans le cas d'un moteur turbo compressé varie très fortement notamment lors de la mise en fonctionnement ou de l'arrêt de la turbine, il est donc nécessaire de faire varier d'autant la pression d'essence Pe pour compenser les variations de pression Ps qui règnent en sortie de l'injecteur.

Pour ce faire et conformément à l'invention le régulateur de pression d'essence 1 est constitué d'un boîtier dans lequel sont réalisées une pluralité de chambres 2 à 5 délimitées par des membranes 6, 7, 8 déformables élastiquement et rigidifiées en leur partie centrale de façon connue par des coupelles métalliques 14 à 19.

La chambre 2 qui régule la pression d'essence "Pe" représentative de la pression d'essence au niveau de l'injecteur 25 est remplie d'essence qui arrive par une buse d'admission 11 et est refoulée par une buse de retour 10 et contient le clapet 9 qui suit les déplacements de la membrane souple 6 afin d'assurer l'ouverture ou la fermeture de la buse de retour 10.

La chambre 3 qui jouxte la chambre 2 est soumise à la pression atmosphérique "Pa" par un orifice à l'air libre 12.

La chambre 4 jouxte la chambre 3 et est soumise à la pression "Pm" dite "manifold" par une buse 29 reliée en 23 à la pipe d'admission du moteur en aval du papillon 24.

La chambre 5 jouxte la chambre 4 et est soumise par une buse 13 à la pression "Ps" existante en un point 22 en amont du papillon et en sortie de l'injecteur 25.

La membrane souple 6 porteuse du clapet 9 est commune aux chambres 2 et 3 et est rigidifiée en sa partie centrale par une coupelle 14 située dans la chambre 2 et une coupelle 15 située dans la chambre 3.

Une membrane souple 7 de surface sensiblement double de celle de la membrane 6 sépare la chambre 3 de la chambre 4 et comporte elle aussi une coupelle 16 située dans la chambre 3 et une coupelle 17 dans la chambre 4 laquelle chambre 4 est séparée de la chambre 5 par une membrane souple 8 de même surface que celle de la membrane 6, et qui comporte une coupelle 18 dans la chambre 4 et une coupelle 19 dans la chambre 5.

Un ressort 20 est disposé dans la chambre 5 et prend appui contre le boîtier d'une part et contre la coupelle 19 d'autre part.

Afin d'éviter toute réponse errative par une mauvaise position des membranes entre elles il est nécessaire de les maintenir parallèles entre elles pour cela des entretoises sont disposées au montage de la capsule dans les chambres 3 et 4 en prenant appui de part et d'autre desdites chambres et peuvent avantageusement être, tel que représenté à la figure 1, les coupelles 15 et 18 elles-mêmes, ainsi sont-elles déjà solidaires des membranes 6 et 8 concernées lors des différents sertissages du boîtier 1 entrainant une économie très nette du temps d'assemblage et conséquemment du prix de revient.

Afin d'éviter tout glissement de l'extrémité libre des coupelles 15 et 18 il est prévu sur les coupelles leur faisant face 16 et 17 des picots 30 obtenus de matière avec lesdites coupelles 16 et 17.

Les trois membranes 6, 7 et 8 sont ainsi obtenues en appui entre elles et commandent le déplacement du clapet 9 constitué par une soupape plane 26 maintenue dans une cage 28 solidaire de la membrane 6 et repose sur un support élastique 27 apte à absorber les différences de parallélisme entre la soupape 26 et la buse de retour 10.

Le support élastique 27 pouvant être une rondelle ondulée commercialisée sous le nom "Onduflex" tel que représenté sur les figures 2 et 3 ou tout autre élément élastique apte à assurer un contact intime entre la surface plane de la soupape 26 et l'ouverture de la buse 10 quelle que soit leur position respective.

## Revendications

1. Régulateur de pression d'essence de l'alimentation d'un moteur à combustion interne de véhicule automobile du type commandé à partir des variations de pression existantes en différents points de la tubulure du moteur et constitué d'un boîtier dans lequel sont réalisées plusieurs chambres (2 à 5) séparées par des membranes souples (6 à 8) rigidifiées en leur partie centrale par des coupelles (14 à 19) reliées entre elles et dont une première membrane (6) est solidaire d'un clapet (9) dont elle commande le déplacement par rapport à l'ouverture d'une buse (10) débouchant dans une des chambres (2), les membranes (6 à 8) étant maintenues parallèles entre elles au moyen d'entretoises disposées pendant le montage du régulateur lors du sertissage du boîtier, dans deux des chambres consécutives (3 et 4), chaque entretoise prenant appui de part et d'autre de la chambre la contenant contre les coupelles de rigidification (15 et 16,17 et 18) des membranes délimitant lesdites chambres (3 et 4), régulateur caractérisé en ce que les entretoises disposées dans les deux chambres consécutives (3 et 4) sont constituées par les coupelles (15 et 18) elles mêmes, dont les extrémités libres viennent en appui contre la coupelle (16, 17) leur faisant face et solidaire d'une deuxième membrane (7) définissant l'autre cloison de la chambre considérée, des picots (30) de positionnement des coupelles-entretoises (15 et 18) étant disposés sur cette coupelle (16, 17) leur faisant face.

2. Régulateur selon la revendication 1 caractérisé en ce que la première membrane (6) porte, solidaire par sertissage, de part et d'autre des coupelles (14 et 15), une cage ouverte (28) dans laquelle est maintenu le clapet (9) qui se présente sous la forme d'une soupape plane (26) flottante élastiquement par l'intermédiaire d'un support élastique (27) et susceptible de venir en contact intime avec l'extrémité libre de la buse (10).

3. Régulateur selon la revendication 2 caractérisé en ce que le support élastique (27) est une rondelle ondulée.

## Patentansprüche

1. Kraftstoff-Druckregler für die Versorgung einer Verbrennungskraftmaschine eines Kraftfahrzeugs, des Typs, der von an unterschiedlichen Stellen des Ansaugrohrs des Motors herrschenden Druckunterschieden gesteuert wird und ein Gehäuse aufweist, in dem mehrere Kammern (2 bis 5) ausgebildet sind, die durch flexible Membranen (6 bis 8), die in ihren Zentralbereichen durch zwischen ihnen angeordnete und mit ihnen verbundene Teller (14 bis 19) verstärkt sind, voneinander getrennt sind, und von denen eine erste Membrane (6) fest mit einem Ventil (9) verbunden ist, dessen Verschiebung bezüglich der Öffnung einer in die Kammer (2) einmündenden Düse (10) die Membrane steuert, wobei die Membranen (6 bis 8) untereinander durch beim Zusammensetzen des Reglers während der Verbördelung des Gehäuses eingesetzte Abstandsmittel parallel gehalten werden, und wobei in zwei aufeinanderfolgenden Kammern (3 und 4) jedes Abstandsmittel sich auf beiden Seiten der sie enthaltenden Kammer gegen die Verstärkungsteller (15 und 16, 17 und 18) der die Kammern begrenzenden Membranen {3 und 4) abstützt, dadurch gekennzeichnet, daß die in den beiden aufeinanderfolgenden Kammern (3 und 4) angeordneten Abstandsmittel von Näpfen (15 und 18) gebildet werden, deren freie Endränder zur Anlage gegen den ihnen zugewandten Teller (16 und 17) kommen, die mit einer zweiten Membran (7) welche die andere Trennwand der betrachteten Kammer bildet, fest verbunden sind, und daß Positioniervorsprünge (30) für die Abstandsnäpfe (15 und 18) auf diesem ihnen zugewandten Teller (16, 17) angeordnet sind.

2. Regler nach Anspruch 1, dadurch gekennzeichnet, daß die erste Membrane (6) ein offenes Gehäuse trägt, das auf beiden Seiten an den Tellern (14, 15) durch Verbördelung befestigt ist und in dem das Ventil (9) gehalten ist, das die Form eines Planventils (26) aufweist, das durch Zwischenschaltung einer federnden Aufhängung (27) federnd schwimmend gehalten ist und in engem Kontakt mit dem freien Ende des Stutzens (10) treten kann.

3. Regler nach Anspruch 2, dadurch gekennzeichnet, daß die federnde Aufhängung (27) ein gewellter Ring ist.

## Claims

1. A petrol pressure regulator for supplying an internal combustion engine of an automobile vehicle of the kind controlled by differences in pressure existing at different points in the pipes of the engine comprising a housing in which several chambers (2 to 5) are provided, separated by flexible membranes (6 to 8) stiffened in their central part by small cups (14 to 19) connected to one another, and of which a first flexible membrane (6) is rigid with a valve (9) the movement of which it controls relative to the aperture of a pipe (10) opening into one of the chambers (2), the membranes (6 to 8) being held parallel to one another by means of bracing pieces placed, during assembly of the housing at the time of closing the housing, in two of the consecutive chambers (3 and 4), each bracing piece being applied on both sides of the chamber containing it against the stiffening cups (15 and 16,17 and 18) of the membranes delimiting the said chambers (3 and 4), the regulator being characterized in that the bracing pieces placed in the two consecutive chambers (3 and 4) consist of the small cups (15 and 18) themselves, the free ends of which are applied against the small cups (16, 17) facing them and rigid with a second membrane (7) defining the other partition of the chamber concerned, wedges (30) for positioning the bracing cups (15 and 18) being disposed on the cups (16, 17) facing them.

2. A regulator according to Claim 1, characterized in that the first membrane (6) carries, permanently attached through both sides of the small cups (14 and 15), an open cage (28) in which is held the valve (9) in the form of a flat valve (26) floating elastically by means of an elastic support (27) and able to come into intimate contact with the free end of the pipe (10).

3. A regulator according to Claim 2, characterized in that the elastic support (27) is a corrugated washer.
